# EUROPÄISCHE PATENTSCHRIFT

(11) **EP 3 210 918 B1**
(45) Veröffentlichungstag und Bekanntmachung des Hinweises auf die Patenterteilung: **27.06.2018**
(21) Anmeldenummer: 17156714.2
(22) Anmeldetag: 17.02.2017
(51) Int. Cl.: B65H 5/02, B65H 29/12, B65H 7/02

(54) **DICKENVARIABLE DRUCKPRODUKTZUFÜHRUNG**
THICKNESS-VARIABLE PRINTED PRODUCT SUPPLY
AMENÉE DE PRODUITS IMPRIMÉS DE DIFFÉRENTES ÉPAISSEURS

(30) Priorität: 26.02.2016 CH 2512016
(43) Veröffentlichungstag der Anmeldung: 30.08.2017
(73) Patentinhaber: Müller Martini Holding AG, 6052 Hergiswil (CH)
(72) Erfinder: Acklin, Fabian, 4800 Zofingen (CH)

(56) Entgegenhaltungen:
- EP-A1- 0 583 562
- EP-A1- 1 166 977
- EP-A1- 1 593 632
- JP-A- S60 232 355
- US-A1- 2009 000 440

## Beschreibung

### Technisches Gebiet

Die vorliegende Erfindung befasst sich mit der Zuführung von in einem Sammelhefter, Klebebinder oder Fadenheftmaschine hergestellten Druckprodukten mit unterschiedlichen Dicken und Übergabe derselben an einen nachgeschalteten Schneidapparat für die Weiterverarbeitung. Die Vorrichtung eignet sich auch für Druckprodukte, die nicht oder nur teilweise geheftet sind Die Druckprodukte werden also typischerweise von einer vorangehenden Maschine übernommen, für die Weiterverarbeitung zu einem Schneidapparat weiter befördert, wobei die Druckprodukte während der Zuführung nach Bedarf an mitlaufenden mechanischen Anschlägen ausgerichtet und mit dem Arbeitstakt des nachfolgenden Schneidapparats synchronisiert werden. Die Erfindung selbst wird durch eine Vorrichtung und ein Verfahren charakterisiert.

### Stand der Technik

Die Dicke der zu verarbeitenden Druckprodukte wird in der Zuführvorrichtung typischerweise durch den Abstand zwischen den oberen und den unteren Transportbändern im Bereich vor der Übergabe zum Schneidapparat eingestellt. Während der Ausrichtung an den mechanischen Anschlägen dürfen die Druckprodukte nicht oder nur leicht zwischen den oberen und den unteren Transportbändern geklemmt werden, damit sich das Druckprodukt relativ zu den Transportbändern bewegen kann.

Nach der Ausrichtung an den mechanischen Anschlägen und der Synchronisation mit dem Arbeitstakt des Schneidapparats dürfen die Druckprodukte im Bereich der Übergabe zum Schneidapparat auf den Transportbändern nicht mehr verrutschen, wozu die Druckprodukte zwischen den Transportbändern eingeklemmt werden. Dazu ist es notwendig den Abstand der oberen und der unteren Transportbänder auf die Dicke der Druckprodukte einzustellen. Bisher findet diese Einstellung typischerweise von Hand oder mit einer automatisierten Achse, angetrieben von einem Stellmotor, statt. Die Einstellung wird einmalig beim Einrichten einer Produktion vorgenommen und bleibt während der gesamten Produktion konstant, sofern keine Nachjustierung notwendig ist.

Diese Art der Einstellung hat den Nachteil, dass pro Produktion nur eine Druckproduktdicke eingestellt werden kann und damit Druckprodukte mit unterschiedlichen Dicken innerhalb einer Produktion nicht verarbeitet werden können.

Aus EP941817A ist ein Schneidapparat bekanntgeworden. Mit diesem können Druckprodukte selbsttätig an der Front, am Fuss und am Kopf und somit dreiseitig beschnitten werden. In einer ersten Schneidposition im Schneidapparat wird ein Frontschnitt und in einer zweiten Schneidposition im Schneidapparat gleichzeitig ein Kopf- und Fussschnitt durchgeführt. Die Druckprodukte werden in einer Schneidtransportvorrichtung mit dem Produktrücken voran gegen mechanische Anschläge geführt und an diesen ausgerichtet. Die vorlaufende Kante der Druckprodukte entspricht dem Rücken der Druckprodukte und bildet somit eine Referenzkante, nach welcher der Frontschnitt in einem bestimmten Abstand zu dieser Referenzkante durchgeführt wird.

Der Transport der Druckprodukte zur ersten Schneidposition in dem Schneidapparat und zwischen der ersten und zweiten Schneidposition in dem Schneidapparat erfolgt mit Ober- und Unterbändern. Diese Bänder werden intermittierend durch mechanische Schrittschaltgetriebe oder durch eine umlaufende Kurbelschleife angetrieben. Damit die Druckprodukte an den mechanischen Anschlägen ausgerichtet werden können, müssen sie durch Anheben der Oberbänder jeweils vor den Anschlägen losgelassen werden. Mit dem genannten Schneidapparat werden Druckprodukte mit sehr unterschiedlichen Formaten und unterschiedlicher Dicke geschnitten.

Bei den meisten Druckprodukten kann bei hoher Leistung ein sehr genauer Frontschnitt durchgeführt werden, d.h. der Abstand zwischen der vorlaufenden Kante 25 (entspricht dem Rücken des Druckprodukts) und dem Frontschnitt liegt innerhalb der gewünschten Toleranzen. Bei dicken und bauschigen Druckprodukten sind diese Toleranzen in der Breite vergleichsweise hoch und können im Bereich von etwa 1 mm liegen. Es wurde beobachtet, dass sich solche dicke und bauschige Druckprodukte beim Einlauf in die erste Schneidposition des Schneidapparates auswalken, was die Schneidgenauigkeit bezüglich des Frontschnittes mindert. Zudem wurde festgestellt, dass auch andere äussere Einflüsse sowie die auftretenden Beschleunigungs- und Verzögerungswerte sowie das mechanische Spiel im Getriebe die Schneidgenauigkeit mindern können.

Aus EP1166977A1 ist ein weiterer Schneidapparat bekannt geworden. Bei diesem werden sowohl Lagefehler der Druckprodukte, die durch Walken der Druckprodukte während des Transports entstehen als auch andere Einflüsse aufgrund einer Lagemessung und durch eine Steuerung der Schneidtransportvorrichtung korrigiert. Durch die Steuerung ist es möglich, Lageabweichungen für jedes einzelne Druckprodukt zu korrigieren und dadurch die Schnitttoleranzen für die Druckproduktebreite zu minimieren.

Wird mit einer Lagemessung festgestellt, dass ein Druckprodukt von seiner Sollposition abweicht, so wird es entweder beschleunigt oder abgebremst. Dieser Schneidapparat ist dahingehend charakterisiert, dass die bisher verwendeten mechanischen Anschläge durch virtuelle Anschläge ersetzt werden können. Durch die genannte Steuerung können die Druckprodukte bis zu einem virtuellen Anschlag in eine korrigierte und exakte Lage gebracht werden. Die Druckprodukte müssen nicht losgelassen werden und können mit den Ober- und Unterbändern auch während des Schneidvorganges festgehalten werden. Da die Druckprodukte nicht losgelassen werden müssen und beim Weitertransport ohne Absenken der Oberbänder beschleunigt werden können, sind höhere Produktionsgeschwindigkeiten möglich.

Die mit dem Schneidapparat in Wirkverbindung stehende Schneidtransportvorrichtung wird von einem elektronisch gesteuerten Einzelantrieb angetrieben. Das Spiel und der Verschleiss des bisher üblichen mechanischen Schrittschaltgetriebes werden damit vermieden. Die Bewegungskurven für das elektronische Schrittschaltgetriebe können als Punktetabelle abgelegt werden. Damit lassen sich für verschiedene Produktionsbedingungen, wie beispielsweise die Dicke der Druckprodukte, die Papierqualität, das Format der Druckprodukte und die Produktionsgeschwindigkeit speziell optimierte Bewegungsprofile programmieren. Bei einem extremen Produktewechsel kann durch einfaches Umstellen auf eine andere Kurventabelle ein optimaler Bewegungsablauf programmiert werden. Solche Kurventabellen lassen sich in einfacher Weise nach den bekannten Bewegungsgesetzen für Kurvengetriebe berechnen. Es lässt sich erreichen, dass bei einem extremen Produktewechsel durch einfaches Umstellen auf eine andere Kurventabelle ein optimalerer Bewegungsablauf programmierbar ist.

Die Schneidtransportvorrichtung selbst weist also Unterbänder und Oberbänder auf, zwischen denen die Druckprodukte in Förderrichtung transportiert werden. Der Antrieb der Bänder erfolgt mittels eines elektronisch gesteuerten Einzelantriebes, der ein Synchron-Servomotor sein kann. Bei dieser Konfiguration muss das Oberband auf die Dicke der zu verarbeitenden Druckprodukte eingestellt werden.

### Definitionen

- Sammelhefter: In einem Sammelhefter werden, meist mehrere Druckbogen auf einer Transportkette gesammelt, in der Heftstation geheftet und im Schneidapparat auf drei Seiten geschnitten.
- Sammelkette:: Horizontale Stetigfördereinheit für das Sammeln von Druckbogen.
- Druckbogen:: Ein-oder zweiseitig bedrucktes, mehrseitiges Papier.
- Bogenanleger:: Transportiert Druckbogen aus einem Fach, wo sich mindestens ein oder mehrere Druckbogen befinden, vereinzelt die Druckbogen, öffnet die Druckbogen in der Mitte und legt sie auf die Sammelkette ab.
- Digitaldruck:: Unterschiedliche Druckbogen werden direkt im Produktionsprozess unmittelbar nacheinander bedruckt und zu einem Druckprodukt zusammengestellt, jedes Druckprodukt kann verschiedene Anzahl Druckbogen beinhalten, was die Dicke des Druckprodukts beeinflusst.
- Selective Binding:: Herstellen gebundener Druckprodukte gleicher oder unterschiedlicher Dicke aus je nach Auftrag zusammengeführten Druckbogen.
- Druckprodukt: Fertiges Druckerzeugnis bestehend aus mindestens einem oder mehreren Druckbogen (Zeitung, Heft, Magazin, Katalog).
- Dickenvariabel: Aufnahme von Druckprodukten mit unterschiedlichen Dicken.
- Schneidapparat: Schneidsystem oder Schneidmaschine, welches über ein Vordermesser und zwei Seitenmesser verfügt und den Schneidprozess bestehend aus Frontschnitt und Kopf- / Fussschnitt als Folgeschnitt an einem Druckprodukt ausführt.
- Zuführvorrichtung: Mechanische Vorrichtung zum Transportieren eines Druckproduktes, von der Auslage der Heftstation oder einer anderen Bearbeitungsmaschine bis zur Schneidtransporteinrichtung des Schneideapparats.
- Heftstation: Heftet ein Druckprodukt welches aus einem oder mehreren Druckbogen besteht, mittels einer Heftklammer.
- Heftklammer: Besteht aus einem Heftdraht und hat eine Form von einem eckigen U.
- Heftschlitten:: Teil der Heftstation, auf welchem die Heftköpfe montiert sind, wobei der Heftschlitten als stehende Vorrichtung, eingesetzt bei Sammelheftern mit getakteter Sammelkette, oder als oszillierende Vorrichtung wo sich die Vorrichtung beim Heften im Gleichlauf mit der Sammelkette befindet, ausgeführt sein kann.
- Heftkopf: Schneidet und positioniert den Heftdraht und formt den Heftdraht zu einer Heftklammer.
- Heftvorgang: Vorgang bei dem mindestens eine Heftklammer durch das Druckprodukt gestossen und am anderen Ende geschlossen wird.
- Umbiegereinrichtung: Steht in Wirkverbindung mit einem Heftkopf.
- Messerkasten: Ist eine Vorrichtung welche zur Aufgabe hat, den Heftdraht im Heftkopf so zu positionieren, dass die Heftklammer nach der Heftung gleich lange Schenkel aufweist.
- Umbieger:: Auf der gegenüberliegenden Seite vom Heftapparat werden die Heftklammern von den Umbiegern aktiv umgebogen.
- Umbiegerkopf:: Gegenstück zum Heftkopf.

### Darstellung der Erfindung

Hier will die Erfindung Abhilfe schaffen. Der Erfindung, wie sie in den Ansprüchen gekennzeichnet ist, liegt die Aufgabe zugrunde, die Zuführung von Druckprodukten mit unterschiedlichen Dicken zu einem Schneidapparat innerhalb einer Produktion sicherzustellen. Solche Druckprodukte mit unterschiedlichen Dicken sollen fortlaufend der Verarbeitung zugeführt werden, selbst wenn sich die Produktdicke von Takt zu Takt verändert.

Dabei erfolgt die Einstellung des Abstands zwischen einem oberen und einem unteren Transportband über jeweils eine erste Rolle, welche in Wirkverbindung mit einem oberen Transportband einer oberhalb einer Transportebene angeordneten Bandtransporteinrichtung steht. Diese angetriebene Rolle, auch Stufenrolle genannt, weist am Umfang einen Freistellungseinschnitt und an einem Ende des Freistellungseinschnitts eine zur Drehachse der Stufenrolle parallele Achse mit einer Kompensationsrolle auf. Die Kompensationsrolle kann beispielsweise als Kugellager ausgebildet sein, wobei eines oder mehrere Kugellager nebeneinander auf einer Achse der Kompensationsrolle befestigt sein können.
Die Druckprodukte laufen mit dem gefalzten Rücken als vorlaufende Kante in den Freistellungseinschnitt der Stufenrolle ein, diese stossen aber innerhalb des Freistellungseinschnittes nicht gegen die Wand des Freistellungsabschnittes auf. Anschliessend stützt sich die Stufenrolle über die Kompensationsrolle bzw. die Kugellager direkt hinter dem gefalzten Rücken auf dem Druckprodukt ab, und hebt dann über einen kinematischen Ablauf die Bandtransporteinrichtung mit dem oberen Transportband um den Wert der Dicke des Druckprodukts vom unteren Transportband ab. Anschliessend wird das Druckprodukt zuerst zwischen einer ersten Umlenkrolle des oberen Transportbands und dem unteren Transportband und kurz darauf zwischen dem oberen und dem unteren Transportband transportiert. Das obere Transportband ist zumindest in dem Bereich, in dem es mit der Oberseite der Druckprodukte in Kontakt ist, zwischen der ersten Umlenkrolle und einer in Transportrichtung gesehen letzten Umlenkrolle der Bandtransporteinrichtung stets parallel zum unteren Transportband gespannt.

Die relative Position der vorlaufenden Kante des Druckprodukts gegenüber der Stufenrolle, hinsichtlich derer erstmaligen Eingriff, ist für jeden Takt gleich, da die Druckprodukte zu diesem Zeitpunkt bereits in und quer zur Transportrichtung ausgerichtet und mit dem Arbeitstakt eines stromab wirkenden Schneidapparates synchronisiert sind. Sobald das Druckprodukt den Bereich der Bandtransporteinrichtung verlassen hat, senkt sich diese wieder auf das untere Transportband ab. Die Druckprodukte werden kopf- und fussseitig durch zwei quer zur Transportrichtung voneinander beabstandete Transportbänder mit der gleichen Kraft geklemmt, da die beiden oberen Transportbänder mechanisch nicht gekoppelt sind. Da sich die Stufenrolle direkt auf dem Druckprodukt abstützt, wird das obere Transportband durch eine rein mechanische Abhängigkeit von der Dicke des Druckproduktes in seiner Höhe positioniert. Dies wird somit nur dann eingeleitet, wenn ein Druckprodukt vorhanden ist.

Der wesentliche Ablauf eines erfindungsgemässen Verfahrens gestaltet sich wie folgt:
a) Das Druckprodukt wird von einer stromauf angeordneten Heftstation, Klebebinder oder Fadenheftmaschine übernommen.
b) Das Druckprodukt wird auf einem unteren Aufholband liegend an mitlaufenden Anschlägen ausgerichtet, bevor es an ein unteres Transportband übergeben wird.
c) Eine Höhenverstellung einer ein oberes Transportband aufweisenden Bandtransporteinrichtung in Abhängigkeit der Dicke des herangeführten Druckproduktes wird durch mindestens eine stromauf des oberen Transportbands angeordnete und sich über eine Kraftkomponente vom unteren Transportband abhebende Stufenrolle eingeleitet, wobei die Stufenrolle zum einen mindestens mit dem im Bereich des unteren Transportbandes angeordneten Gegenrolle zusammenwirkt, und zum anderen mit mindestens einer Kompensationsrolle in innerer Wirkverbindung steht, welche sich zuerst auf dem herangeführten Druckprodukt abstützt, und darauf eine abhebende Translationsbewegung auf die Stufenrolle entsprechend der Dicke des Druckproduktes überträgt;
d) Die Translationsbewegung der Stufenrolle wird beendet, sobald die Stufenrolle mit ihrem Umfang auf dem Druckprodukt abrollt.
e) Die Abhebung der Stufenrolle führt zu einer entsprechenden Abhebung der Bandtransporteinrichtung, welche das der Stufenrolle nachgeschaltete obere Transportband aufweist.
f) Das Druckprodukt wird zwischen dem oberen Transportband und dem unteren Transportband im Bereich einer Zuführvorrichtung mit einer Anpresskraft geklemmt, weitertransportiert und an eine Schneidtransportvorrichtung eines nachgeschalteten Schneidapparats übergeben.
g) Sobald das Druckprodukt die letzte Umlenkrolle der Bandtransporteinrichtung passiert hat, senkt sich diese wieder soweit ab, bis das obere Transportband auf dem unteren Transportband zumindest annähernd aufliegt.

Die wesentliche Neuerung der Erfindung liegt darin, dass sich die Höhe der Bandtransporteinrichtung bzw. des oberen Transportbands und damit die Dicke des Druckprodukts kopf- und fussseitig im Bereich der Zuführvorrichtung selbstständig und unabhängig voneinander auf jedes einzelne Druckprodukt einstellen kann. Dies geschieht rein mechanisch über eine ausgeklügelte Abstützung der Bandtransporteinrichtung auf dem Druckprodukt selbst.

Damit steht die rein mechanische Realisierung der Höheneinstellung über eine Stufenrolle im Vordergrunde, wobei die Stufenrolle mit einem Freistellungseinschnitt versehen ist, und eine entsprechende Kompensationsrolle aufweist, welche auf dem Druckprodukt aufsetzt.

Diese Stufenrolle mit ihren komplementären Elementen ist pro Bandtransporteinrichtung mindestens einmal vorhanden. Vorzugsweise sind zwei solche synchron oder quasi-synchron arbeitende Bandtransporteinrichtungen vorhanden, welche das Druckprodukt in Förderrichtung kopf- und fussseitig symmetrisch oder quasi symmetrisch erfassen, wodurch ein Verdrehen des Druckproduktes während des Transports vermieden wird.

Die wesentlichen Vorteile der Erfindung sind des Weiteren darin zu sehen, dass die Zuführvorrichtung sicherstellt, Produktionen zu fahren, bei welchen die Dicke der Druckprodukte von Takt zu Takt unterschiedlich ausfällt. Da sich die Position des oberen Transportbands und damit die Dicke des Druckprodukts durch das Abstützen auf dem Druckprodukt selbstständig und rein mechanisch auf jedes einzelne Druckprodukt einstellt, ist keine separate Einstellung auf die Dicke des Druckprodukts in der Zuführvorrichtung mehr nötig. Die Einstellung ist damit losgelöst von der Software der Maschine und dem Messwert einer Dickenmessung. Es wird nur der minimale Weg zur Positionierung der Bandtransporteinrichtung entsprechend der Dicke eines aktuell transportierten Druckprodukts ausgeführt und dies nur wenn ein Druckprodukt vorhanden ist. Zudem ist die Mechanik durch den konstruktiven Aufbau vor Überlast im Falle eines Papierstaus geschützt.

### Kurze Darstellung der Figuren

Beispielhafte Ausführungsformen des Verfahrens und der Vorrichtung gemäss Erfindung werden anhand der folgenden Figuren näher beschrieben. Die für das unmittelbare Verständnis der Erfindung nicht wesentlichen Elemente sind teilweise weggelassen worden. Im Allgemeinen sind in den verschiedenen Figuren gleiche Elemente mit den gleichen Bezugszeichen versehen. Allerdings können bei Bedarf in den verschiedenen Figuren gleiche oder ähnliche Elemente mit verschiedenen Bezugszeichen versehen werden. Dies hängt damit zusammen, dass die Positionen streng mit den Figuren im Zusammenhang stehen oder verstanden werden können, insbesondere wenn sie zueinander leichte konstruktive Änderungen aufweisen. Bei Bedarf wird auf diese fehlende Konkordanz hingewiesen. Es zeigt:
- Figur 1: einen Sammelhefter im Wesentlichen bestehend aus Bogenanlegern, einer Heftmaschine, einem Schneidapparat und einer dazwischen geschalteten Zuführvorrichtung:
- Figur 2a, 2b: die verschiedenen Elemente der Zuführvorrichtung;
- Figur 2c, 2e: einen Ausschnitt aus der Zuführvorrichtung vor und nach dem Anheben der Bandtransporteinrichtung;
- Figur 2d, 2f: Geschwindigkeitsvektoren der Stufenrolle vor und nach dem Anheben der Bandtransporteinrichtung;
- Figur 3: die Zuführvorrichtung in dreidimensionaler Ansicht;
- Figur 4: eine Darstellung betreffend der Transportrichtung der Druckprodukte;
- Figur 5: die in Verbindung mit einer Stufenrolle implementierte Translationsbewegung;
- Figur 6: die Anhebung der Bandtransporteinrichtung auf die Dicke des Druckproduktes;
- Figur 7: den Transport des Druckproduktes zwischen den beiden Transportbändern;
- Figur 8: eine Darstellung der Zuführvorrichtung bei einem neutralen Anpressdruck;
- Figur 9: eine Darstellung der Zuführvorrichtung bei einem erhöhten Anpressdruck;
- Figur 10: eine Darstellung der Zuführvorrichtung bei einem reduzierten Anpressdruck.

Figur 1 zeigt einen Sammelhefter 100 bestehend aus Bogenanlegern 105, einer Steuerung 106, einer Sammelkette 107, einer Heftstation 101, einem nachgeschalteten Schneidapparat 103. Zwischen der Heftstation 101 und dem Schneidapparat 103 ist eine Zuführvorrichtung 102 für die Zuführung von dickenvariablen Druckprodukten 4 angeordnet, welche detailliert in den folgenden Figuren beschrieben wird.

Der Sammelhefter 100 stellt im vorliegenden Beispiel eine Ausgangssituation für die erfindungsgemässe Weiterbildung dar. In der Produktionsart mit digital gedruckten Bogen sowie beim Selective Binding ist jedes Druckprodukt ein Unikat, das eine bestimmte Anzahl Druckbogen umfasst, was direkt einen unmittelbaren Einfluss auf die Produktdicke hat und demnach bedingt, dass die Heftklammern für jedes Druckprodukt verschieden lang sein müssen, soll die Heftqualität optimiert werden.

Bei Geschwindigkeiten von bis zu 9000 Takten und mehr pro Stunde produziert der Sammelhefter 100 die Auflagen äusserst effizient und flexibel. Dank des platzsparenden Designs der Anlage und einem hohen Automatisierungsgrad bildet dieser Sammelhefter 100 eine leistungsstarke Produktion für kleinste, kleine bis mittlere Auflagen.

Die Steuerung 106 des gezeigten Sammelhefters 100 weist einen Einrichtassistenten auf, welcher den Bediener schrittweise durch die Auftragseinrichtung führt, also von den Bogenanlegern 105 bis hin zum nachgeschalteten Schneidapparat 103. Dadurch ist der gezeigte Sammelhefter 100 äusserst einfach eingerichtet. An diesem Sammelhefter 100 sind Elemente eingebaut, welche fortlaufend die Produktdicken ermitteln, so dass der Heftprozess anschliessend mit Drahtlängen ausgeführt werden kann, welche nach den Dicken der Druckprodukte ausgelegt sind.

Selbstverständlich verfügt die Steuerung 106 des gezeigten Sammelhefters 100 über mindestens eine elektronische Produktverfolgung, welche sich von der Sammelkette 107 bis hin zum nachgeschalteten Schneidapparat 103 erstreckt. Der Sammelhefter 100 ist mit einer Heftstation 101 ausgestattet, die in der Lage ist, Druckprodukte mit von Takt zu Takt variierenden Dicken und gleichbleibender Klammerqualität zu heften, wobei die Einstellungen für die Dickenvarianz während des Betriebes zwischen zwei Heftungen dynamisch erfolgt.

Die variable Drahtlänge wird über ein externes Drahtvorschubgetriebe anhand eines Drahteinschubgetriebes gelöst. Dieses wird mit einem Eigenantrieb angetrieben und ist frei vom Rest der Mechanik. Eine bestimmte Drehbewegung des Motors entspricht einer bestimmten Drahtlänge. Allgemein gilt, dass die Länge des Drahtabschnittes jeweils davon abhängt, welchen Dicke die zu heftenden Druckprodukte aufweisen, wobei diese durch eine Produktdickenmessung vor der Heftung und während des Betriebes bestimmt wird.

Zu diesem Zweck wird eine variable Klammersymmetrie über einen zum Heftkopfgehäuse gehörenden Messerkasten zugrunde gelegt, wobei die Klammersymmetrie über eine direkt auf dem Heftkopf angetriebene geschlossene Kurvenscheibe (Spirale) sicher eingestellt werden kann, welche die Position des horizontal geführten Messerkastens und somit die Position, an der der Heftdraht geschnitten wird, festlegt. Der Antrieb ist dabei auf dem Heftkopf montiert und macht somit die oszillierende Bewegung des Heftschlittens mit. Die jeweils horizontale Position des Messerkastens hängt von der jeweiligen Länge des Heftdrahtabschnittes ab, und sie ist somit von den jeweils zu heftenden Produktdicken abhängig, welche durch eine Produktdickenmessung vor der Heftung und während des Betriebes bestimmt wird.

Figur 2a zeigt die wesentlichen Elemente der Zuführvorrichtung 102, auch Einlauf genannt und deren Wirkungsweise.

Die Zuführvorrichtung 102 besteht im Wesentlichen aus einer oberhalb einer Transportebene angeordneten Bandtransporteinrichtung 12 und aus unteren Transportbändern 2, mit welchen unterschiedlich dicke Druckprodukte 4 in einer Transportrichtung T dem Schneidapparat 103 zugeführt werden. Weiter weist die Zuführvorrichtung 102 Mittel zum Ausrichten von Druckprodukten 4 während dem Transport auf. Eine drehbar befestigte Stufenrolle 1 der Bandtransporteinrichtung 12, welche in Fig. 2b vergrössert dargestellt ist, weist eine Drehachse 24 sowie einen Freistellungseinschnitt 19 auf und ist etwa so breit wie die Breite des unteren Transportbands 2. Sie ist oberhalb einer in vertikaler Richtung nicht beweglichen Rolle, auch Gegenrolle 3 genannt, angeordnet, über die das Transportband 2 geführt wird. Das Druckprodukt 4 wird zwischen der Stufenrolle 1 und der Gegenrolle 3 bzw. dem unteren Transportband 2 geklemmt. Wie bereits ausgeführt, wird vorzugsweise mit zwei quer zur Transportrichtung T disponierten Bandtransporteinrichtungen 12 mit je einer Stufenrolle 1 gearbeitet, welche das Druckprodukt 4 beidseitig im Bereich der Kopf- resp. Fusspartie erfassen.

Anstelle der Gegenrolle 3 kann auch eine steife Unterlage 5 im Bereich unter der Stufenrolle 1 vorgesehen werden. Diese Unterlage 5 verhindert ein Durchhängen des unteren Transportbandes 2 und stellt sicher, dass das Druckprodukt 4 bei der Übergabe an eine in Fig. 3 teilweise dargestellte Schneidtransportvorrichtung 104 des Schneidapparats 103 seine Ausrichtung nicht verliert

Fehlt eine solche Gegenrolle 3 bzw. die steife Unterlage 5, so lässt sich durch die Stufenrolle 1 auf das Druckprodukt 4 keine Anpresskraft ausüben, und ein Abstand zwischen dem unteren Transportband 2 und einem oberen Transportband 6 liesse sich dann nicht wie gewünscht einstellen. Das obere Transportband 6 und seine Umlenkrollen sind Teil der Bandtransporteinrichtung 12.

Die Druckprodukte 4 liegen in der Zuführvorrichtung 102 auf mindestens zwei quer zur Transportrichtung T voneinander beabstandeten Aufholbändern 7 auf (also kopf-und fussseitig), die mit einer Geschwindigkeit v1 angetrieben sind.

Die Zuführvorrichtung 102 weist an einem endlosen, umlaufenden Zugmittel (z.B. eine Kette oder ein Zahnriemen, nicht dargestellt) befestigte Anschläge 8 auf, welche ebenfalls kopf- und fussseitig angeordnet sind. Sie werden mit einer Geschwindigkeit v2 angetrieben, die kleiner ist als die Geschwindigkeit v1 der Aufholbänder 7. Dadurch werden die Druckprodukte 4 mit ihrer vorlaufenden Kante 25 an den Anschlägen 8 ausgerichtet.

Die Zuführvorrichtung 102 weist auch seitliche Bänder 23 auf, die in den Figuren 3 und 8 - 10 dargestellt sind und, die die Druckprodukte 4 quer zur Transportrichtung T zentrieren und die ebenfalls mit der Geschwindigkeit v1 angetrieben sind.

Die Stufenrolle 1 ist mittels Zahnriemen und oder Zahnräder mit dem Antrieb des Zugmittels für die Anschläge 8 gekoppelt. Dadurch wird gewährleistet, dass die vorlaufende Kante 25 des Druckprodukts 4 jeweils in den Freistellungseinschnitt 19, auch Ausnehmung genannt, der Stufenrolle 1 einläuft. Anschliessend trifft eine am Umfang der Stufenrolle 1 und an einem Ende des Freistellungseinschnitts 19 angeordnete Kompensationsrolle 9 auf die Oberseite des Druckprodukts 4 auf. Die Kompensationsrolle 9 ist auf der Stufenrolle 1 auf einer Achse, die parallel zur Drehachse 24 der Stufenrolle 1 ist, drehbar gelagert. Die Kompensationsrolle 9 kann als einzelnes oder als mehrere axial nebeneinander angeordnete Kugellager ausgebildet sein. Dadurch, dass die Stufenrolle 1 bzw. deren Kompensationsrolle 9 nicht zuerst mit der vorlaufenden Kante 25 sondern mit der oberen Seite des Druckproduktes 4 in Kontakt kommen, wird ein unerwünschtes (windschiefes) Verschieben und/oder Verdrehen des ausgerichteten Druckprodukts 4 verhindert.

Bei der kinematischen Wirkverbindung zwischen Stufenrolle 1 und Kompensationsrolle 9 erzeugt die Kompensationsrolle 9 durch ihre eigenständige Beweglichkeit und durch die Befestigung der Stufenrolle 1 an einem um einen gestellfesten Drehpunkt 13 schwenkbaren Hebel 10 eine Translationsbewegung der Stufenrolle 1. Dabei weist ein in Figur 2c und 2e dargestellter Vektor 26 dieser Translationsbewegung der Stufenrolle 1 eine vertikale und eine horizontale Bewegungskomponente auf. Gegenüber der Drehachse 24 der Stufenrolle 1 bei neutraler Drehung erstreckt sich der Vektor 26 dieser Translationsbewegung in Richtung des vierten Quadranten. Die translationsauslösende Bewegung lässt sich selbstverständlich auch durch andere Elemente bewerkstelligen, welche aber auf jedem Fall die grundsätzliche kinematische Implementierung der Bewegung auf Stufenrolle 1 bewerkstelligen müssen.

Der Durchmesser der Stufenrolle 1 ist so gewählt, dass der Umfang der Stufenrolle 1 in etwa dem n-ten Teil des Abstands zwischen zwei Anschlägen 8 der Zuführvorrichtung 102 entspricht, wobei n eine ganze Zahl zwischen 1 und 10 sein kann. Im dargestellten Ausführungsbeispiel entspricht n=6, d.h. die Stufenrolle 1 dreht sich pro Druckprodukt 4 sechsmal um ihre Drehachse 24.

Für einen schonenden Transport der Druckprodukte 4 sollte der Durchmesser der Stufenrolle 1 möglichst gross gewählt werden, der Abstand zwischen der Stufenrolle 1 und einer ihr folgenden, das obere Transportband 6 umlenkende Umlenkrolle 18 der Bandtransporteinrichtung 12 sollte aber möglichst klein gewählt werden, so dass auch Druckprodukte 4 mit kleinem und kleinstem Format transportiert werden können. Der Abstand zwischen der Stufenrolle 1 und der Umlenkrolle 18 muss in jedem Fall kleiner als ein Bogenmass B sein, welches gemäss Figur 2b der Länge des Umfangs der Stufenrolle 1 mit konstantem Radius R entspricht. Damit wird erreicht, dass sich ein Druckprodukt 4 in jedem Fall bereits unter der Umlenkrolle 18 befindet bzw. zwischen den Transportbändern 2 und 6 gehalten ist, wenn sich die Stufenrolle 1 soweit gedreht hat, dass die Stufenrolle 1 wegen dem Freistellungseinschnitt 19 das Druckprodukt 4 freigibt. Das obere Transportband 6 wird zwischen der ersten Umlenkrolle 18 und einer in Transportrichtung T letzten Umlenkrolle 27 der Bandtransporteinrichtung 12 parallel zum unteren Transportband 2 gespannt. Zwischen den beiden Umlenkrollen 18, 27 können eine oder mehrere Stützrollen angeordnet sein. Diese stellen sicher, dass das obere Transportband 6 auch zwischen den beiden Umlenkrollen 18, 27 mit genügend grossem Anpressdruck auf dem zu fördernden Druckprodukt 4 aufliegt.

Eine Umfangsgeschwindigkeit v3 der Stufenrolle 1 entspricht in etwa einer Geschwindigkeit v4 des unteren Transportbandes 2 und des oberen Transportbandes 6 sowie auch der Geschwindigkeit v2 der Anschläge 8.

Die Kompensationsrolle 9 bzw. die Kugellager oder die alternativ zum Einsatz gelangenden Mittel der Stufenrolle 1 gleichen unterschiedliche Geschwindigkeitsverhältnisse in Transportrichtung T aus, die beim Auftreffen der Kompensationsrolle 9 auf die Oberseite des Druckprodukts 4 bestehen und vermindern oder vermeiden so das Verursachen von Markierungen auf der Oberseite der Druckprodukte 4.

Das obere Transportband 6 wird durch das Eigengewicht der Bandtransporteinrichtung 12, gegen das untere Transportband 2 bzw. gegen das Druckprodukt 4 gepresst. Die Bandtransporteinrichtung 12 weist zwei Hebel 10, 11 auf, mit denen sie an zwei ersten Drehpunkten 13, 14 mit einem in Figur 3 dargestellten Gestell 28 der Zuführvorrichtung 102 verbunden ist.

An einem zweiten Drehpunkt 15 bzw. 16 der Hebel 10 bzw. 11 ist eine Halteplatte 17 der Bandtransporteinrichtung 12 drehbar gelagert, so dass die Halteplatte 17 und somit auch die Bandtransporteinrichtung 12 stets parallel zum unteren Transportband 2 angeordnet ist. Die Abstände zwischen den Drehpunkten 13 und 15 des Hebels 10 bzw. zwischen den Drehpunkten 14 und 16 des Hebels 11 sind gleich. Selbstverständlich müssen auch (gedachte) Verbindungslinien zwischen den Drehpunkten 13 und 15 bzw. 14 und 16 stets parallel zueinander sein, damit die Transportbänder 2 und 6 jederzeit parallel zueinander sind.

Es ist vorteilhaft, wenn die Drehachse 24 der Stufenrolle 1 mit der Achse des Drehpunkts 15 zusammenfällt. "Steigt" die Stufenrolle 1 auf ein Druckprodukt 4, wird die gesamte Bandtransporteinrichtung 12 parallel zur Transportrichtung T und somit parallel zum unteren Transportband 2 ausgerichtet abgehoben.

Fig. 2c zeigt ein Druckprodukt 4, das mit einer Geschwindigkeit v2 in den Freistellungseinschnitt 19 der Stufenrolle 1 transportiert wird. Das Druckprodukt 4 weist eine Dicke D auf. Das in Fig. 2a dargestellte obere Transportband 6 der Bandtransporteinrichtung 12 ist zu diesem Zeitpunkt nicht wie in Fig. 2a gezeigt abgehoben sondern liegt noch auf dem Unterband 2 auf, da sich kein Druckprodukt 4 im Bereich der Bandtransporteinrichtung 12 befindet. Der Abstand zwischen der Stufenrolle 1 und der Gegenrolle 3 ist sehr klein oder beträgt sogar 0mm. Durch die Drehung der Stufenrolle 1 im Uhrzeigersinn setzt die Kompensationsrolle 9 hinter der vorlaufenden Kante 25 auf die Oberseite des Druckprodukts 4 auf.

Wie aus Fig. 2d ersichtlich ist, hat ein am Aussendurchmesser der Stufenrolle 1 und am Aussendurchmesser der Kompensationsrolle 9 liegender virtueller Punkt P die Umfangsgeschwindigkeit v3, welche aus einer horizontalen Komponente v3 horiz und einer vertikalen Komponente v3 vert besteht. Befindet sich der Punkt P auf einer horizontalen Ebene durch die Achse 15, ist v3 vert = v3 und v3 horiz =0. Bei der in den Fig. 2c und 2d dargestellten Drehposition der Stufenrolle 1 ist v3 horiz noch deutlich kleiner als die Umfangsgeschwindigkeit v3 der Stufenrolle 1 oder die Transportgeschwindigkeit v2 des an den Anschlägen 8 anliegenden Druckprodukts 4. Somit besteht zwischen der horizontalen Geschwindigkeitskomponente v3 horiz des Punktes P der Stufenrolle 1 und der Transportgeschwindigkeit v2 des Druckprodukts 4 eine Geschwindigkeitsdifferenz v diff. Dadurch, dass die Kompensationsrolle 9 auf der Stufenrolle 1 drehbar gelagert ist, kann durch Drehen der Kompensationsrolle 9 bzw. des Kugellagers im Uhrzeigersinn die Geschwindigkeitsdifferenz v diff kompensiert werden. Die Kompensationsrolle 9 bzw. das Kugellager rollt solange auf der Oberfläche des Druckprodukts 4 ab, bis die Geschwindigkeit v3 horiz der Geschwindigkeit v2 entspricht. Dieser Zustand ist in den Fig. 2e und 2f dargestellt. Durch die Abrollbewegung der Kompensationsrolle 9 werden Markierungen auf dem Druckprodukt 4 vermieden oder vermindert.

In Fig. 2e befindet sich das Druckprodukt 4 zwischen der Stufenrolle 1 und der Gegenrolle 3. Der Hebel 10 und der in Fig. 2a dargestellte Hebel 11 haben gegenüber der Lage in Fig. 2c eine Schwenkbewegung um den Drehpunkt 13 bzw. 14 ausgeführt. Die Schwenkbewegung wurde durch die Stufenrolle 1 initiiert, die auf das Druckprodukt 4 gestiegen ist, indem sie sich weiter im Uhrzeigersinn gedreht hat. Die Drehachse 24 der Stufenrolle 1 hat sich somit um einen Betrag H, welcher der Dicke D des Druckprodukts entspricht, in vertikaler Richtung nach oben bewegt.

Wie aus Fig. 2f hervorgeht, haben die Geschwindigkeiten v3 horiz und v2 bzw. v3 den gleichen Betrag und die gleiche Richtung, wenn der virtuelle Punkt P auf der Stufenrolle mit dem Drehpunkt 15 des Hebels 10 in einer vertikalen Ebene liegen. Da ab diesem Zustand v3 horiz und v2 gleich gross sind und somit v diff = 0 ist, dreht sich auch die Kompensationsrolle 9 nicht mehr um ihre Achse 29. Dreht die Stufenrolle 1 weiter, rollt sie mit ihrem Umfang auf dem Druckprodukt 4 ab, wobei die Umfangsgeschwindigkeit v3 in etwa gleich gross ist wie die Transportgeschwindigkeit v2 des Druckprodukts.

Bei Druckprodukten 4 mit einer kleinen Dicke D trifft das Kompensationsrolle 9 verhältnismässig spät auf die Oberfläche des Druckprodukts 4 auf. Die Geschwindigkeit v3 horiz entspricht zu diesem Zeitpunkt schon annähernd der Transportgeschwindigkeit v2 des Druckprodukts 4. Die Kompensationsrolle 9 muss nur für eine kurze Dauer die sich mit fortlaufender Drehung der Stufenrolle 1 um die Drehachse 24 immer kleiner werdende Geschwindigkeitsdifferenz v diff kompensieren.

Bei Druckprodukten 4 mit einer grossen Dicke D kommen die Stufenrolle 1 und das Druckprodukt 4 verhältnismässig früh in Kontakt. Zu diesem Zeitpunkt ist die horizontale Geschwindigkeit v3 horiz des virtuellen Punktes P noch sehr klein, v3 vert hat nahezu denselben Betrag wie die Umfangsgeschwindigkeit v3. Die daraus resultierende grosse Geschwindigkeitsdifferenz v diff wird mit der Drehbewegung der Kompensationsrolle 9 kompensiert.

Die jeweils kopf- und fussseitig angeordneten Bandtransporteinrichtungen 12 können sich völlig unabhängig voneinander auf die Dicke D der Druckprodukte 4 einstellen. Die Druckprodukte 4 können infolge von eingebrachten Warenmustern oder falls die Druckbogen z.B. fussseitig geschlossen und kopfseitig offen sind, nicht überall die gleiche Dicke D aufweisen. Mit der erfindungsgemässen Einrichtung werden diese kopf- und fussseitig auftretenden Dickenunterschiede selbsttägig und ohne manuellen oder durch die Steuerung vorgegebenen Eingriff eingestellt.

Wie in den Figuren 2a, 8, 9 und 10 dargestellt, ist auf dem ersten Drehpunkt 13 ein Halter 20 mit einem Klemmhebel 21 angebracht. Zwischen dem Halter 20 und dem Hebel 10 ist ein Federelement 22 (z.B. eine Zugfeder oder eine Torsionsfeder) angeordnet. Wird nun die Klemmung des Halters 20 gelöst und dieser um die Achse 13 gedreht, wird das Federelement 22 gespannt. Um den Anpressdruck der Bandtransporteinrichtung 12 bzw. des Transportbandes 6 auf das Druckprodukt 4 zu verringern, wird wie in Figur 10 gezeigt das Federelement 22 durch Verdrehen des Halters 20 im Uhrzeigersinn gespannt und somit die Gewichtskraft der Bandtransporteinrichtung 12 vermindert. Durch Verdrehen des Halters 20 gegen den Uhrzeigersinn wird der Anpressdruck erhöht, da das Federelement 22 die Bandtransporteinrichtung 12 zusätzlich zu seiner Gewichtskraft nach unten zieht (siehe Figur 9).

Figur 3 zeigt den mechanischen Aufbau der Zuführvorrichtung 102 gemäss Figur 2a in dreidimensionaler Ansicht. Stromab der Zuführvorrichtung 102 ist die Schneidtransportvorrichtung 104 summarisch angedeutet, welche einen integrierenden Bestandteil des Schneidapparates 103 bildet (siehe Figur 1), und welche für den Transport und die Ausrichtung des Druckproduktes 4 für die anschliessenden Schneidoperationen im genannten Schneidapparat 103 dient. Auf diese Schneidtransportvorrichtung 104 wird weiter unten noch eingegangen.

Zunächst geht aus dieser Figur 3, was die Zuführvorrichtung 102 betrifft, die körperliche Ausgestaltung der Stufenrolle 1 mit der darin integrierten Kompensationsrolle 9 hervor. Der Verlauf des unteren Transportbandes 2 sowie des oberen Transportbandes 6 gehen aus dieser Darstellung sehr prägnant hervor. Die Anschläge 8 sind hier nur andeutungsweise gezeigt. Diese können verschieden ausgebildet sein.

Hinsichtlich der Geschwindigkeiten der Transportbänder 2, 6 im Bereich der Zuführvorrichtung102 gelten qualitativ beispielsweise die folgenden Werte bzw. Geschwindigkeitsverhältnisse:
Bei der Zuführvorrichtung 102 ist allgemein eine Geschwindigkeit v max von 2000 mm/s vorgesehen, welche der oben erwähnten Geschwindigkeit v4 der Transportbänder 2, 6 entspricht.

Für das Zugmittel mit den Anschlägen 8 beträgt die Geschwindigkeit v2 ebenfalls 2000 mm/s. Dieselbe Geschwindigkeit wird auch für die Umfangsgeschwindigkeit v3 der Stufenrolle 1 vorgesehen.

Das obere Transportband 6 und das untere Transportband 2 weisen die gleiche Geschwindigkeit v4 von 1995mm/s auf.

Beim Aufholband 7 beträgt die Geschwindigkeit v1 2400 mm/s, während die seitlichen Bänder 23 mit einer leicht reduzierten Geschwindigkeit von 2390 mm/s laufen.

Was das Verfahren zum Betreiben der in Figur 3 summarisch dargestellten Schneidtransporteinrichtung 104 betrifft, ist folgendes zu sagen:
1. Die Position eines ersten Zahnriemenrads 30 in vertikaler Richtung wird anhand eines Sollwerts einer nicht dargestellten Steuereinheit auf die Dicke D eines Druckprodukts 4, das in einem nächsten Arbeitstakt von der Zuführvorrichtung 102 an die Schneidtransportvorrichtung 104 übergeben wird, eingestellt.
2. Das Druckprodukt 4 wird zwischen mindestens einem oberen Transportband 31 und einem unteren Transportband 32 erfasst und eingezogen, wobei vorzugsweise ein solches Paar je kopf- und fussseitig parallel zur Förderrichtung des Druckproduktes 4 angeordnet ist.
3. Vor dem ersten Schneidvorgang im Schneidapparat 103 wird das Druckprodukt 4 entlang der von nicht gezeigten mechanischen Anschlägen vorgegebenen Ebene ausgerichtet. Dafür hebt das erste Zahnriemenrad 30 kurz bevor das Druckprodukt 4 die Anschläge erreicht vom Druckprodukt 4 teilweise ab, damit dieses mit einer reduzierten Anpresskraft zwischen den oberen und unteren Transportbändern 31, 32 geklemmt wird und sich an den Anschlägen ausrichten kann.
4. Die Anpresskraft auf das Druckprodukt 4 durch das obere Förderband 31 nimmt also gegen Schluss des Transportes ab, wobei aber eine Remanenz-Anpresskraft aufrechterhalten wird, welche nur noch gezielt im Bereich der vorlaufenden Kante 25 bzw. des Rückens des Druckprodukts 4 wirkt.
5. Diese Anpresskraft im Bereich des Rückens des Druckprodukts 4 wird gezielt beibehalten, indem die vordere Ebene des oberen Förderbandes 31 unter Beibehaltung der örtlichen Anpresskraft entlang des Rückens des Druckprodukts 4 nach wie vor wirkt, während sich die übrige druckproduktaktive Länge des oberen Förderbandes 31 gegen die Transportrichtung T des Druckproduktes 4 hin sich um wenige Grade winklig abhebt, dergestalt, dass sich zwischen Oberfläche des Druckproduktes 4 und Unterfläche des oberen Förderbandes 31 ein keilförmiger Spalt 33 bildet, dessen Nullpunkt sich entlang oder im Bereich des Rückens des Druckprodukts 4 einstellt.
6. Optional übt das obere Förderband 31 seine Anpresskraft erstmalig in einem Abstand zum Rücken des Druckprodukts 4 aus, wenn in diesem Bereich eine Aufwölbung des Druckproduktes 4 festgestellt wird.
7. Beim Erreichen der Schneidortes halten die Transportbänder 31, 32 an.
8. Das Druckprodukt 4 wird mit einem nicht dargestellten Presselement auf ein nicht gezeigtes Untermesser gepresst und von einem nach unten bewegten, nicht dargestellten Obermesser geschnitten.
9. Das erste Zahnriemenrad 30 wird daraufhin auf das Druckprodukt 4 abgesenkt.
10. Das Presselement wird vom Untermesser abgehoben und gibt das Druckprodukt 4 frei.
11. Die Transportbänder 31, 32 beschleunigen dann das Druckprodukt 4 und transportieren es zu einer weiteren Position für einen weiteren Schnitt.
12. Das Druckprodukt 4 befindet sich nicht mehr unterhalb des ersten Zahnriemenrades 30 des oberen Transportbandes 31, so dass das erste Zahnriemenrad 30 auf die Dicke D des nächsten Druckprodukts eingestellt werden kann.

Die wesentlichen Vorteile dieser Schneidtransportvorrichtung 104 lassen sich wie folgt feststellen:

Ein solcher Druckprodukttransport ermöglicht es, Produktionen mit gleichbleibend hoher Schnittqualität zu fahren, bei welchen die Dicke D der Druckprodukte 4 von Takt zu Takt unterschiedlich ausfällt. Der Druckprodukttransport bietet zudem die Voraussetzungen, die Feinjustierung der Sollposition des ersten Zahnriemenrads 30 manuell während der laufenden Produktion oder automatisiert in Abhängigkeit von der Dicke D der Druckprodukte 4 vornehmen zu können. Es sind auch jene Voraussetzungen gegeben, bei welchen der Zeitpunkt und die Dauer der Dickeneinstellung in Abhängigkeit von der Dicke D oder dem Format des Druckprodukts 4 vorgenommen werden können.

Figur 4 zeigt, wie das Druckprodukt 4 in den Freistellungseinschnitt 19 der Stufenrolle 1 einfährt.

Figur 5 zeigt, wie die Kompensationsrolle 9 als Bestandteil der Stufenrolle 1 auf dem herangeführten Druckprodukt 4 aufsetzt, und jene Bewegungen gemäss Ausführungen zu den Figuren 2a und 3 in Gang setzt.

Figur 6 zeigt jene Bewegung der Bandtransporteinrichtung 12, welche entsprechend der jeweiligen Dicke D der Druckprodukte 4 abgehoben wird, während das unter Transportband 2 seine ursprüngliche Transportebene beibehält. Diese Bewegung wird durch die Richtung der Pfeile 40 der beiden lateral angeordneten Umlenkrollen 18, 27 der Bandtransporteinrichtung 12, zwischen denen das obere Transportband 6 parallel zum unteren Transportband 2 gespannt ist, versinnbildlicht.

Figur 7 zeigt, wie das Druckprodukt 4 zwischen dem oberen Transportband 6 und dem unteren Transportband 2 transportiert wird.

## Patentansprüche

1. Vorrichtung für die Zuführung von Druckprodukten (4) mit unterschiedlichen Dicken zu einem nachgeschalteten Schneidapparat (103), welche Druckprodukte (4) geheftet, teilgeheftet oder nicht geheftet anfallen, oder mit einem Klebebinder- resp. einer Fadenheftmaschinen gebunden anlieferbar sind, **dadurch gekennzeichnet, dass** die Zuführung der Druckprodukte (4) durch eine Zuführvorrichtung (102) durchführbar ist, dass die Zuführvorrichtung (102) mindestens ein oberes und ein unteres Transportband (2, 6) aufweist, welche gemeinsam ein Paar von Transportbändern (2, 6) bilden, und dass während das untere Transportband (2) eine stationäre oder quasi-stationäre Transportebene aufweist, das obere Transportband (6) mit einer Bandtransporteinrichtung (12) in Wirkverbindung steht, welche eine unmittelbare Höhenverstellung des oberen Transportbandes (6) in Abhängigkeit einer Dicke (D) des zu fördernden Druckproduktes (4) injiziert, und dass das obere Transportband (6) in Wirkverbindung mit dem unteren Transportband (2) durch die Ausübung einer Anpresskraft auf das Druckprodukt (4) dessen Transport bewerkstelligt.

2. Vorrichtung nach Anspruch 1, **dadurch gekennzeichnet, dass** die Höhenverstellung des oberen Transportbandes (6) durch mindestens eine oberseitig des Druckproduktes (4) mitlaufende Stufenrolle (1) erfolgt, welche Stufenrolle (1) zum einen durch eine Gegenrolle (3) oder eine steife Unterlage (5) abgestützt ist, und zum anderen mit mindestens einer Kompensationsrolle (9) in Wirkverbindung steht, welche sich zuerst auf dem herangeführten Druckprodukt (4) abstützt, und danach eine abhebende Translationsbewegung der Stufenrolle (1) entsprechend der Dicke (D) des Druckproduktes (4) bewirkt.

3. Vorrichtung nach Anspruch 2, **dadurch gekennzeichnet, dass** die Translationsbewegung der Stufenrolle (1) durch einen Vektor (26) charakterisiert ist, der aus einer vertikalen und horizontalen Bewegungskomponente einer Drehachse (24) der Stufenrolle (1) gegenüber deren ursprünglichen Position besteht.

4. Vorrichtung nach Anspruch 3, **dadurch gekennzeichnet, dass** sich der Vektor (26) der Translationsbewegung in Richtung des vierten Quadranten der Stufenrolle (1) erstreckt.

5. Vorrichtung nach einem oder mehreren der vorangehenden Ansprüche, **dadurch gekennzeichnet, dass** die Abhebung der Stufenrolle (1) eine entsprechende Abhebung des oberen Förderbandes (6) durch die Bandtransporteinrichtung (12) bewerkstelligt.

6. Vorrichtung nach einem oder mehreren der vorangehenden Ansprüche, **dadurch gekennzeichnet, dass** die in Wirkverbindung mit der Stufenrolle (1) betreibbare Kompensationsrolle (9) aus einem Kugellager besteht, welches in einem Freistellungseinschnitt (19) der Stufenrolle (1) angeordnet ist, und welches auf einer Achse (29), die parallel oder quasi-parallel zur Drehachse (24) der Stufenrolle (1) drehbar gelagert ist, und die Abhebung der Stufenrolle (1) injiziert.

7. Verfahren zum Betreiben einer Zuführvorrichtung (102) für die Zuführung von Druckprodukten (4) mit unterschiedlichen Dicken (D) zu einem nachgeschalteten Schneidapparat (103) welches folgenden Schritte beinhaltet:
a) Das Druckprodukt (4) wird von einer vorhergehenden Heftstation, Klebebinder oder Fadenheftmaschine übernommen;
b) Das Druckprodukt (4) wird auf einem Aufholband (7) liegend an mitlaufenden Anschlägen (8) ausgerichtet, bevor es an ein unteres Transportband übergeben wird.
c) Eine Höhenverstellung einer ein oberen Transportbandes (6) aufweisenden Bandtransporteinrichtung (12) in Abhängigkeit der Dicke (D) des herangeführten Druckproduktes (4) wird durch mindestens eine stromauf des oberen Transportbands (6) angeordnete und sich vom unteren Transportband (2) abhebende Stufenrolle (1) eingeleitet, deren Kraftkomponente auf das Druckprodukt (4) durch eine Gegenrolle (3) oder eine steife Unterlage (5) abgestützt wird, und zum anderen steht diese Stufenrolle (1) mit mindestens einer Kompensationsrolle (9) in Wirkverbindung, welche sich zuerst auf dem herangeführten Druckprodukt (4) abstützt, und danach eine abhebende Translationsbewegung auf die Stufenrolle (1) entsprechend der Dicke (D) des Druckproduktes (4) auslöst.

8. Verfahren nach Anspruch 7, **dadurch gekennzeichnet, dass** die Translationsbewegung der Stufenrolle (1) abgeschlossen ist, sobald die Stufenrolle (1) mit ihrem Umfang auf dem Druckprodukt abrollt.

9. Verfahren nach Anspruch 7, **dadurch gekennzeichnet, dass** die Abhebung der Stufenrolle (1) eine entsprechende Abhebung einer Bandtransporteinrichtung (12), welche das der Stufenrolle (1) nachgeschaltete obere Transportband (6) aufweist, bewirkt.

10. Verfahren nach Anspruch 7, **dadurch gekennzeichnet, dass** das Druckprodukt (4) zwischen dem oberen Transportband (6) und dem unteren Transportband (2) im Bereich der Zuführvorrichtung (102) mit einer Anpresskraft geklemmt, weitertransportiert und einem nachgeschalteten Schneidapparat (103) zugeführt wird.

11. Verfahren nach Anspruch 7, **dadurch gekennzeichnet, dass** sobald das Druckprodukt eine, in einer Transportrichtung T letzte Umlenkrolle (27) des oberen Transportbandes (6) passiert hat, sich dieses wieder soweit absenkt, bis das obere Transportband (6) auf dem unteren Transportband (2) zumindest annähernd aufliegt.

## Claims

1. Device for feeding printed products (4) of different thicknesses to a downstream cutting apparatus (103), wherein the printed products (4) are present in stitched, partially stitched or unstitched form or is deliverable bound by an adhesive binder or a thread-stitching machine, **characterised in that** the feeding of the printed products (4) is performable by a feeding device (102), that the feeding device (102) has at least an upper and a lower conveyor belt (2, 6) together forming a pair of conveyor belts (2, 6), that whereas the lower conveyor belt (2) has a stationary or quasi-stationary transport plane, the upper conveyor belt (6) is operatively connected to a belt transport device (12) initiating immediate vertical adjustment of the upper conveyor belt (6) as a function of the thickness (D) of the printed product (4) to be conveyed and that the upper conveyor belt (6) operatively connected to the lower conveyor belt (2) effects transport of the printed product (4) by applying contact pressure thereto.

2. Device according to claim 1, **characterised in that** the vertical adjustment of the upper conveyor belt (6) is effected by at least one revolving step roller (1) on the upper side of the printed product (4), the step roller (1) firstly being supported by a counter roller (3) or a rigid base (5) and secondly being operatively connected to at least one compensating roller (9) initially supported on the advanced printed product (4) and then effecting a lifting translational movement of the step roller (1) in accordance with the thickness (D) of the printed product (4).

3. Device according to claim 2, **characterised in that** the translational movement of the step roller (1) is **characterised by** a vector (26) consisting of a vertical and a horizontal component of motion of an axis of rotation (24) of the step roller (1) with respect to its original position.

4. Device according to claim 3, **characterised in that** the vector (26) of the translational movement extends in the direction of the fourth quadrant of the step roller (1).

5. Device according to one or more of the preceding claims, **characterised in that** the lifting of the step roller (1) effects corresponding lifting of the upper conveyor belt (6) by the belt transport device (12).

6. Device according to one or more of the preceding claims, **characterised in that** the compensating roller (9) that is operable with an operative connection to the step roller (1) consists of a ball bearing arranged in a cut-out (19) of the step roller (1), mounted to rotate about an axis (29) parallel or quasi-parallel to the axis of rotation (24) of the step roller (1) and initiating lifting of the step roller (1).

7. Method of operating a feeding device (102) for feeding printed products (4) of different thicknesses (D) to a downstream cutting apparatus (103), comprising the following steps:
a) the printed product (4) is taken up from a preceding stitching station, adhesive binder or thread-stitching machine;
b) the printed product (4) lying on a take-up belt (7) is aligned at revolving stops (8) before it is transferred to a lower conveyor belt, and
c) vertical adjustment of a belt transport device (12) having an upper conveyor belt (6) is initiated as a function of the thickness (D) of the advanced printed product (4) by at least one step roller (1) arranged upstream of the upper conveyor belt (6) and lifted from the lower conveyor belt (2), the force component of which acting on the printed product (4) is supported by a counter roller (3) or a rigid base (5), this step roller (1) secondly being operatively connected to at least one compensating roller (9) initially supported on the advanced printed product (4) and then initiating a lifting translational movement of the step roller (1) in accordance with the thickness (D) of the printed product (4).

8. Method according to claim 7, **characterised in that** the translational movement of the step roller (1) is ended as soon as the step roller (1) rolls on the printed product by means of its circumference.

9. Method according to claim 7, **characterised in that** the lifting of the step roller (1) effects corresponding lifting of a belt transport device (12) having the upper conveyor belt (6) disposed downstream of the step roller (1).

10. Method according to claim 7, **characterised in that** the printed product (4) is clamped with contact pressure between the upper conveyor belt (6) and the lower conveyor belt (2) in the region of the feeding device (102), transported further and fed to a downstream cutting apparatus (103).

11. Method according to claim 7, **characterised in that**, as soon as the printed product has passed a final return pulley (27) of the upper conveyor belt (6) in a transport direction T, the upper conveyor belt (6) is lowered once again until it lies at least approximately on the lower conveyor belt (2).

## Revendications

1. Dispositif pour délivrer des produits imprimés (4), d'épaisseurs différentes, à un appareil de massicotage (103) implanté en aval, lesquels produits imprimés (4) se présentent à l'état agrafé, partiellement agrafé ou non agrafé, ou peuvent être fournis à l'état relié au moyen d'une relieuse-colleuse ou, respectivement, d'une machine de brochage cousu, **caractérisé par le fait que** la délivrance des produits imprimés (4) peut être effectuée à l'aide d'un dispositif d'amenée (102) ; **par le fait que** ledit dispositif d'amenée (102) comporte au moins des bandes transporteuses (2, 6) inférieure et supérieure formant, associativement, une paire de bandes transporteuses (2, 6) ; **par le fait que**, alors même que la bande transporteuse inférieure (2) présente un plan de transport fixe ou quasi fixe, la bande transporteuse supérieure (6) est en liaison opérante avec un système (12) de transport par bandes qui gouverne un réglage en hauteur direct de ladite bande transporteuse supérieure (6) en fonction d'une épaisseur (D) du produit imprimé (4) à convoyer ; et **par le fait que** ladite bande transporteuse supérieure (6) provoque le transport dudit produit imprimé (4) en liaison opérante avec la bande transporteuse inférieure (2), par l'application d'une force de pression audit produit.

2. Dispositif selon la revendication 1, **caractérisé par le fait que** le réglage en hauteur de la bande transporteuse supérieure (6) s'opère par l'intermédiaire d'au moins un galet étagé (1) tournant conjointement à la face supérieure du produit imprimé (4), lequel galet étagé (1) est, d'une part, soutenu par l'intermédiaire d'un galet (3) de contre-appui ou d'un support sous-jacent rigide (5) et est, d'autre part, en liaison opérante avec au moins un galet de compensation (9) qui prend tout d'abord appui sur le produit imprimé (4) présenté, et provoque ensuite un mouvement translatoire de soulèvement dudit galet étagé (1) en correspondance avec l'épaisseur (D) dudit produit imprimé (4).

3. Dispositif selon la revendication 2, **caractérisé par le fait que** le mouvement translatoire du galet étagé (1) est défini par un vecteur (26) constitué par des composantes verticale et horizontale de mouvement d'un axe de rotation (24) dudit galet étagé (1), par rapport à l'emplacement d'origine de ce dernier.

4. Dispositif selon la revendication 3, **caractérisé par le fait que** le vecteur (26) du mouvement translatoire s'étend dans la direction du quatrième quadrant du galet étagé (1).

5. Dispositif selon l'une ou plusieurs des revendications précédentes, **caractérisé par le fait que** le soulèvement du galet étagé (1) provoque un soulèvement correspondant de la bande transporteuse supérieure (6), par l'intermédiaire du système (12) de transport par bandes.

6. Dispositif selon l'une ou plusieurs des revendications précédentes, **caractérisé par le fait que** le galet de compensation (9), pouvant être actionné en liaison opérante avec le galet étagé (1), est constitué d'un roulement à billes qui est logé dans une entaille contre-dépouillée (19) dudit galet étagé (1), est monté à rotation sur un axe (29) parallèle ou quasi parallèle à l'axe de rotation (24) dudit galet étagé (1), et gouverne le soulèvement dudit galet étagé (1).

7. Procédé dévolu à l'actionnement d'un dispositif d'amenée (102) conçu pour délivrer des produits imprimés (4), d'épaisseurs (D) différentes, à un appareil de massicotage (103) implanté en aval, comprenant les étapes suivantes :
a) le produit imprimé (4) est prélevé par un poste d'agrafage, par une relieuse-colleuse ou par une machine de brochage cousu occupant un emplacement précédent ;
b) ledit produit imprimé (4), reposant sur une bande de reprise (7), est aligné sur des butées (8) à mouvement conjoint, avant d'être transféré à une bande transporteuse inférieure ;
c) un réglage en hauteur d'un système (12) de transport par bandes incluant une bande transporteuse supérieure (6), en fonction de l'épaisseur (D) du produit imprimé (4) présenté, est amorcé par l'intermédiaire d'au moins un galet étagé (1) qui est implanté en amont de ladite bande transporteuse supérieure (6), se soulève à l'écart de ladite bande transporteuse inférieure (2) et dont la composante de force, agissant sur ledit produit imprimé (4), est soutenue par l'intermédiaire d'un galet (3) de contre-appui ou d'un support sous-jacent rigide (5), ce galet étagé (1) étant, d'autre part, en liaison opérante avec au moins un galet de compensation (9) qui prend tout d'abord appui sur ledit produit imprimé (4) présenté et imprime ensuite, audit galet étagé (1), un mouvement translatoire de soulèvement en correspondance avec l'épaisseur (D) dudit produit imprimé (4).

8. Procédé selon la revendication 7, **caractérisé par le fait que** le mouvement translatoire du galet étagé (1) est achevé dès que ledit galet étagé (1) roule, par son pourtour, sur le produit imprimé.

9. Procédé selon la revendication 7, **caractérisé par le fait que** le soulèvement du galet étagé (1) provoque un soulèvement correspondant d'un système (12) de transport par bandes, qui inclut la bande de transport supérieure (6) placée en aval dudit galet étagé (1).

10. Procédé selon la revendication 7, **caractérisé par le fait que** le produit imprimé (4) est coincé par une force de pression entre la bande transporteuse supérieure (6) et la bande transporteuse inférieure (2), dans la région du dispositif d'amenée (102), poursuit son avance, puis est délivré à un appareil de massicotage (103) implanté en aval.

11. Procédé selon la revendication 7, **caractérisé par le fait que**, dès que le produit imprimé a franchi un galet (27) de renvoi de la bande transporteuse supérieure (6), situé en dernier dans une direction de transport T, ladite bande transporteuse supérieure (6) s'abaisse de nouveau jusqu'à ce que cette dernière soit, au moins approximativement, en applique sur la bande transporteuse inférieure (2).
